# EUROPÄISCHE PATENTSCHRIFT

(11) **EP 1 270 499 B1**
(45) Veröffentlichungstag und Bekanntmachung des Hinweises auf die Patenterteilung: **21.12.2005**
(21) Anmeldenummer: 02006250.1
(22) Anmeldetag: 20.03.2002
(51) Int. Cl.: B67C 3/26, B67C 3/10

(54) **Füllrohrloses Füllelement für eine Füllmaschine zum sauerstoffarmen Abfüllen eines Getränks**
Filling element without filling tube for a filling machine for low-oxygen filling of beverages
Elément de remplissage sans tube de remplissage pour des machines de remplissage pauvre en oxygène de boissons

(30) Priorität: 22.06.2001 DE 20110362 U
(43) Veröffentlichungstag der Anmeldung: 02.01.2003
(73) Patentinhaber: KHS Maschinen- und Anlagenbau Aktiengesellschaft, 44143 Dortmund (DE)
(72) Erfinder: Clüsserath, Ludwig, 55543 Bad Kreuznach (DE); Krulitsch, Dieter-Rudolf, 55545 Bad Kreuznach (DE)

(56) Entgegenhaltungen:
- EP-A- 0 705 788
- US-A- 3 604 480
- US-A- 5 445 194
- US-A- 5 564 481
- US-A- 5 634 500

## Beschreibung

Die Neuerung bezieht sich auf ein Füllelement gemaß Oberbegriff Patentanspruch 1 sowie auf eine Füllmaschine gemäß Oberbegriff Patentanspruch 12.

In der Getränkeindustrie werden zunehmend auch Kunststoff-Flaschen, d. h. PET-Flaschen eingesetzt. Die Markteinführung derartiger Flaschen auch für solche Getränke, beispielsweise Bier, die aus Gründen der Haltbarkeit eine sauerstoffarme Abfüllung erfordern, steht unmittelbar bevor, wobei hierfür die bisher beim Abfüllen von Bier praktizierten Füllverfahren grundsätzlich nicht geeignet sind.

Das derzeit am häufigsten beim Abfüllen von Bier verwendete Füllverfahren, bei dem der Innenraum der jeweiligen Flasche wenigstens einmal vorevakuiert und anschließend mit einem Inert-Gas, nämlich CO₂-Gas gespült wird, scheidet bei Verwendung von Kunststoff-Flaschen schon deswegen aus, weil diese eine relativ geringe Festigkeit gegen Belastung mit Unterdruck aufweisen und bereits bei einem geringen Unterdruck, beispielsweise bei einem Unterdruck von nur 200 bis 300 mbar implodieren. Wird die Wanddicke derartiger PET-Flaschen zur Materialeinsparung, z.B. aus Kosten- und Umweltschutzgründen noch weiter reduziert, was in Zukunft zu erwarten ist, so führt dies zu einer weiteren Reduzierung der Vakuumfestigkeit solcher PET-Flaschen.

Bei der herkömmlichen mehrfachen Vorevakuierung mit anschließendem Spülen werden derzeit bei der Abfüllung in Glasflaschen problemlos CO₂-Atmosphären von über 99% CO₂ erreicht. Unter diesen Bedingungen liegt dann die Sauerstoffaufnahme im Getränk während der Füllung unter 0,03mg/l. Für die Haltbarkeit von sauerstoffempfindlichen Getränken, wie z.B. Bier ist es aber unerläßlich, daß diese Werte auch bei einer Abfüllung in Flaschen aus Kunststoff nicht überschritten werden.

Dies gilt auch im Hinblick darauf, daß bei den heute unter wirtschaftlichen Gesichtspunkten einsetzbaren Kunststoffmaterialien für Flaschen ohnehin eine eingeschränkte Diffusion von Sauerstoff durch die Flaschenwandung nicht vermeidbar ist. Die Belastung von sauerstoffempfindlichen Getränken mit zusätzlichem Sauerstoff aus dem Produktionsprozeß und dabei insbesondere aus dem Füllprozeß muß also auf ein absolutes Minimum eingeschränkt werden.

Eine Möglichkeit, empfindliche Getränke besonders sauerstoffarm Abzufüllen, besteht darin, den innerhalb der Flasche im Bereich der Flaschenmündung vorhandenen Sauerstoff durch aufgeschäumtes Füllgut, z.B. durch Bierschaum, zu verdrängen.

Dazu bedient man sich in der Regel einer so genannten Hochdruckeinspritzung, welche eine definierte Menge des Füllgutes mit hohem Druck in den bereits gefüllten Behälter einspritzt, wodurch eine bestimmte Menge Füllgutschaum entsteht. Dieser Füllgutschaum verdrängt während des Aufschäumens den im Bereich der Flaschenmündung vorhandenen Sauerstoff, so dass die Flasche anschließend unter optimierten Sauerstoffverhältnissen verschlossen werden kann.

Damit die fehlerfreie Funktion dieses Verfahrens sicher gegeben ist, hat es sich als notwendig herausgestellt, dass die Gesamtheit aller Flaschen Füllhöhen aufweist, welche sich innerhalb enger Grenzen bewegen.

Zur Ermittlung der Ist-Füllhöhe und zu ihrer eventuellen, durch Nachfüllen durchzuführenden Korrektur wurden in der Vergangenheit zahlreiche Vorschläge unterbreitet.

So deutet z.B. die US 564 481, gemäβ dem Obergrigriff des Anspruchs 1, eine Möglichkeit an, die Spülrohre auch zur Bestimmung der Füllhöhe zu verwenden. In diesem Zusammenhang schlägt diese Schrift vor, die Spülrohre mit Licht- oder Ultraschallsensoren auszustatten.

Bei einer derartigen Ausgestaltung ist es von besonderem Nachteil, dass das Füllgut in direkten Kontakt mit den o.g. Sensoren kommt, wodurch immer die Gefahr besteht, dass an den Sensoren anhaftende Füllgutreste die Messergebnisse verfälschen. Als zusätzliche Nachteile sind der erhöhte Bau- und Verkabelungsaufwand für die Spülrohre und die mikrobiologischen Nachteile durch die zusätzlichen, in den Spülrohren vorhandenen Kanten und Ritzen zu nennen.

Aufgabe der Neuerung ist es, ein Füllelement aufzuzeigen, welches ein sauerstoffarmes Abfüllen von Getränken, insbesondere Bier sowohl in Flaschen aus Glas, als auch in solche aus Kunststoff ermöglicht, und zwar mit der speziell beim Abfüllen von Bier oder anderen sauerstoffempfindlichen Getränken erforderlichen und auf ein Minimum reduzierten Sauerstoffbelastung beim Abfüllprozeß.

Zur Lösung dieser Aufgabe sind ein Füllelement entsprechend dem Patentanspruch 1 und eine eine Vielzahl solcher Füllelemente aufweisende Füllmaschine entsprechend dem Patentanspruch 12 ausgebildet.

Mit dem neuerungsgemäßen Füllelement ist ein füllhöhengesteuertes Abfüllen von Füllgut wahlweise in Flaschen aus Glas oder Kunststoff möglich. Dieses füllhöhengesteuerte Füllsystem bzw. füllhöhengesteuertes Abfüllen hat gegenüber dem volumetrischen Füllsystem sowohl bei Glasflaschen, als auch bei Flaschen aus Kunststoff den Vorteil, daß bei dem füllhöhengesteuerten Abfüllen Schwankungen des Leervolumens der Flaschen, die (Schwankungen) insbesondere auch bei Mehrwegflaschen festzustellen sind, nicht zu differierenden Füllhöhen führen, die beim Verbraucher den Eindruck einer minderen Qualität verursachen könnten.

Ein weiterer wesentlicher Aspekt der füllhöhengesteuerten Abfüllung besteht auch darin zu sehen, daß speziell beim Abfüllen von Bier oder anderen CO₂-haltigen Getränken die Möglichkeit besteht, den schädlichen Sauerstoff in dem vom Füllgut nicht eingenommenen Flaschenhals mittels einer abschließenden Hochdruckeinspritzung und der von dieser erzeugten Schaumbildung aus dem Flaschenhals zu verdrängen, was speziell auch bei Kunststoff-Flaschen wichtig ist. Um hierbei reproduzierbare Überschäumergebnisse und einen niedrigen Sauerstoffgehalt im Flaschenhals zu erreichen, sind gleichmäßige Füllhöhen zwingend erforderlich. Unter diesen Gesichtspunkten ist das füllhöhengesteuerte Füllsystem ein wesentliches Merkmal der vorliegenden Neuerung.

Mit dem neuerungsgemäßen Füllelement ist eine sauerstoffarme Abfüllung von sauerstoffempfindlichen Getränken, insbesondere Bier auch in Kunststoff-Flaschen bzw. PET-Flaschen möglich. Insbesondere ist es mit der neuerungsgemäßen Ausbildung auch möglich, durch einfache Auswahl des Programms, also quasi per Mausklick, die Füllmaschine von einer Abfüllung in Flaschen aus Glas auf eine Abfüllung in Flaschen aus Kunststoff (PET-Flaschen) und umgekehrt umzuschalten, ohne daß hierbei "hardware-mäßige" Änderungen an der Füllmaschine bzw. an den dortigen Füllelementen notwendig sind.

Die Neuerung zeichnet sich durch eine hohe Flexibilität bei größtmöglichem Füllkomfort aus und erleichtert somit auch eine Investitionsentscheidung für den Anwender, da mit dem neuerungsgemäßen Füllelement bzw. mit der neuerungsgemäßen Füllmaschine ein Abfüllen von sauerstoffempfindlichen Getränken, insbesondere Bier mit gleicher Qualität und mit einem u.a. aus wirtschaftlichen Gründen und aus Gründen des Umweltschutzes besonders vorteilhaften niedrigen Verbrauch an Inert-Gas (CO₂-Gas) möglich ist.

Bei Verwendung von Kunststoff-Flaschen wird der Innenraum dieser Flaschen vor dem eigentlichen Vorspannen und Füllen mit dem Spülgas gespült, welches über die die Füllhöhe bestimmende und als Spülrohr ausgebildete Sonde in die Flasche eingeblasen und mit Hilfe des Vakuums aus der Flasche an der Flaschenmündung abgesaugt wird. Die Parameter sind hierbei so eingestellt gewählt, daß der Druck in der Flasche annähernd dem Atmosphärendruck entspricht, auf keinen Fall aber einen kritischen Unterdruck erreicht, bei dem die Gefahr einer Implosion der Kunststoff-Flasche besteht.

Die füllhöhenbestimmende und als Spülrohr ausgebildete Sonde besitzt eine solche Länge, daß sie mit ihrem Sondenende relativ weit und von der Flaschenmündung ausreichend beabstandet in die jeweilige Flasche bzw. den Flaschenhals hineinreicht.

Weiterbildungen der Neuerung sind Gegenstand der Unteransprüche. Die Neuerung wird im folgenden anhand der Figuren an Ausführungsbeispielen näher erläutert. Es zeigen:
- Fig. 1: in vereinfachter Darstellung ein füllrohrloses Füllelement einer Füllmaschine umlaufender Bauart zum sauerstoffarmen Abfüllen von Getränken, insbesondere Bier, wahlweise in Flaschen aus Glas oder aus Kunststoff (z. B. PET-Flaschen), zusammen mit einer an dem Füllelement angesetzten Flasche sowie mit einer Teildarstellung eines Rotors und eines teilgefüllten Ringkessels der Füllmaschine;
- Fig. 2: in vergrößerter Teildarstellung das Füllelement der Figur 1 im Bereich seiner Abgabeöffnung sowie im Bereich der Mündung der Flasche;
- Fig. 3: in vergrößerter Teildarstellung eine als Spülrohr ausgebildete, die Füllhöhe bestimmende Sonde im Bereich eines oberen Endes des in dieser Sonde ausgebildeten Spülrohrkanals;
- Fig. 4: in Einzeldarstellung und im Schnitt eine weitere Ausführung der die Füllhöhe bestimmenden Sonde.

Das in den Figuren allgemein mit 1 bezeichnete Füllelement ist Bestandteil einer Füllmaschine umlaufender Bauart und ist zusammen mit einer Vielzahl gleichartiger Füllelemente 1 in jeweils gleichmäßigen Winkelabständen um eine vertikale Maschinenachse verteilt am Umfang eines Rotors 2 vorgesehen. In diesem Rotor 2 sind bei der dargestellten Ausführungsform ein erster Ringkanal 3 und ein zweiter Ringkanal 4 ausgebildet. Von diesen Ringkanälen, die jeweils für sämtliche Füllelemente 1 der Füllmaschine gemeinsam vorgesehen sind, dienen der Ringkanal 3 als Vakuumkanal und der Ringkanal 4 als Rückgas- und Spanngaskanal. Für diesen Zweck sind der Ringkanal 3 mit einer nicht dargestellten Unterdruck- oder Vakuumquelle und der Ringkanal 4 mit einer Einrichtung verbunden, die ein inertes Spülgas, vorzugsweise CO₂-Spülgas unter Druck liefert.

Am Rotor 2 ist weiterhin ein für sämtliche Füllelemente 1 gemeinsamer Ringkessel 5 vorgesehen, dessen Innenraum 6 teilweise bis zu einem Niveau N niveaugeregelt mit dem flüssigen Füllgut (Getränk) gefüllt ist, so daß über dem Niveau des Flüssigkeitsspiegels des Flüssigkeitsraumes 6' ein Gasraum 6" gebildet ist. Der Flüssigkeitsraum 6' ist mit eine Versorgungsleitung zum Zuführen des Füllgutes unter Druck und der Gasraum 6" mit eine Leitung zum Zuführen des diesen Gasraum einnehmenden Inert-Gases (CO₂-Gases) unter Vorspanndruck verbunden.

Jedem Füllelement 1 ist ein Flaschenträger 7 zugeordnet, mit dem die jeweils zu füllende Flasche 8 mit ihrer Flaschenmündung 8' in Dichtlage gegen eine ringförmige Dichtung 9 angedrückt und gehalten wird, die an der Unterseite des Füllelementgehäuses 10 des jeweiligen Füllelementes 1 vorgesehen ist und eine dortige ringförmige Abgabeöffnung 11 für das Füllgut umschließt. Im Füllelementgehäuse 10 ist unter anderem ein Flüssigkeitskanal 12 ausgebildet, der über eine Zuführung 13 mit dem Flüssigkeitsraum 6' des Ringkessels 6 in Verbindung steht. Im Flüssigkeitskanal 12, der mit seinem unteren Ende die Abgabeöffnung 11 bildet, ist weiterhin in bekannter Weise das Flüssigkeitsventil 14 für das gesteuerte Einleiten und Beenden des Füllgutzuflusses in die jeweilige Flasche 8 vorgesehen.

Wie insbesondere auch die Figur 2 zeigt, besteht das Flüssigkeitsventil 14 im wesentlichen aus dem Ventilkörper 15, der auf der Außenfläche eines achsgleich mit einer vertikalen Füllelementachse FA angeordneten Rückgasrohres 16 vorgesehen ist. Dieses Rückgasrohr 16 ist axial in Richtung der Füllelementachse FA um einen vorgegebenen Hub zum Öffnen und Schließen des Flüssigkeitsventils 14 verschiebbar, und zwar durch eine Betätigungseinrichtung 17, die im wesentlichen von einem Pneumatik-Kolben und einer Feder gebildet und bei jedem Füllelement 1 durch die nicht dargestellte elektronische Steuerung der Füllmaschine und über ebenfalls nicht dargestellte Pneumatik-Steuerventile individuell steuerbar ist. Bestandteil des Flüssigkeitsventils 14 ist weiterhin ein mit dem Ventilkörper 15 zusammenwirkender und im Flüssigkeitskanal 12 ausgebildeter Ventilsitz 18.

Achsgleich mit dem etwa im Bereich der Ringdichtung neu endenden Rückgasrohr 16 ist eine füllhöhenbestimmende Sonde 19 vorgesehen, die mit einer vorgegebenen Länge aus der Abgabeöffnung 11 über die Unterseite des Füllelementgehäuses 10 vorsteht. Zwischen der Außenfläche der Sonde 1 und der Innenfläche des Rückgasrohres 16 ist ein ringförmiger Rückgaskanal 16' gebildet, der an seinem unteren Ende im Bereich der Abgabeöffnung 11 offen ist und mit seinem oberen Ende in einen im Füllelementgehäuse 10 ausgebildeten Gasraum 20 mündet.

Die Sonde 19, die durch den Gasraum 20 hindurchgeführt ist, ist als Spülrohr mit einem Sondenkanal 19' ausgebildet, der am unteren Sondenende 19" der Sonde 19 offen ist. Der an dem oberen Ende der Sonde 19 verschlossene Sondenkanal 19' mündet dort über eine radiale Öffnung 21 in einen Gasraum 22.

Die rohrartige Sonde 19 ist bei der dargestellten Ausführungsform dreilagig ausgebildet und besteht aus einer äußeren Schicht 23 aus elektrisch leitendem Material, beispielsweise aus einem korrosionsbeständigen Metall, aus der mittleren Schicht 24 aus einem elektrisch isolierenden Material, beispielsweise aus einem geeigneten Kunststoff oder keramischen Material und aus der inneren Schicht 25 aus dem elektrisch leitenden Material, beispielsweise aus dem korrosionsbeständigen Metall.

Wie die Figur 2 zeigt, enden die Schichten 23 - 25 mit unterschiedlichem Abstand von dem unteren, freien Ende der Sonde 19, d. h. die Schicht 25 bildet mit ihrem unteren Ende das Sondenende 19". Die Schicht 24 endet mit einem ersten Abstand von dem unteren Ende der Sonde 19 und die Schicht 24 mit einem größeren zweiten Abstand von diesem unteren Ende, wobei das untere Ende der Schicht 23 der beim Füllen der Flaschen 8 angestrebten Füllhöhe FH entspricht oder aber bei einem zeitgesteuerten Nachfüllen etwas tiefer liegt als die beim Füllen angestrebte Füllhöhe FH. Ansonsten erstrecken sich die Schicht 23 - 25 über die gesamte Länge der Sonde 19. Oberhalb des Gasraumes 22 ist die Sonde 19 beispielsweise in Stufen in Richtung ihrer Achse höhenverstellbar am Füllelementgehäuse 10 gehalten (Doppelpfeil A), um so beispielsweise unterschiedliche Füllhöhen FH einstellen zu können. Der Gasraum 22 besitzt eine axiale Länge, die wenigstens gleich dem maximalen Verstellhub A für die Sonde 19 ist, so daß bei jeder Einstellung der Sonde 19 der Sondenkanal 19' über die Öffnung 21 in den Gasraum 22 mündet.

Ein oberer, mit der inneren Schicht 25 elektrisch verbundener stabförmiger Abschnitt 25' der Sonde 19 ist mit einem die Füllhöhe überwachenden Eingang des Steuersystems der Füllmaschine verbunden, so daß dieser Eingang dann auf dem Massepotential der Füllmaschine liegt, wenn der Füllgutspiegel beim Füllen das untere Ende der äußeren Schicht 23 erreicht hat.

Die Sonde 19 besitzt an ihrer über die Abgabeöffnung 11 nach unten vorstehenden Teillänge und mit Abstand oberhalb des unteren Endes der Schicht 23 eine weitere axiale Öffnung 26, insbesondere auch für einen Füllgut-Niveauausgleich innerhalb des Sondenkanals 19' am Ende der jeweiligen Füllphase sowie für das Entleeren des Sondenkanals 19' beim Abziehen bzw. Abnehmen der gefüllten Flasche 8 von dem jeweiligen Füllelement 1.

Am Füllelementgehäuse 10 sind drei individuell steuerbare und pneumatisch betätigbare Steuerzylinder oder Steuerventile 27, 28 und 29 vorgesehen, von denen das Steuerventil 27 dem Gasraum 6" zugeordnet ist und demnach auch als Spanngasventil bezeichnet werden kann, das Steuerventil 28 dem als Vakuumkanal dienenden Kanal 3 zugeordnet ist und demnach auch als Vakuumsteuerventil bezeichnet werden kann, und das Steuerventil 29 dem als Rückgas- und Spülgaskanal dienenden Ringkanal 4 zugeordnet ist und daher auch als Rückgas- und Spülgasventil bezeichnet werden kann.

Im Füllelementgehäuse 10 sind weiterhin verschiedene Gaswege ausgebildet, die diese Steuerventile 27 - 29 enthalten, nämlich:
Gasweg 30, der das Steuerventil 27 aufweist und der den Gasraum 6" mit dem Gasraum 20 verbindet;
Gasweg 31, der das Steuerventil 28 enthält und den Ringkanal 3 (Vakuumkanal) mit dem Gasraum 20 verbindet;
Gasweg 32, der das Steuerventil 29 enthält und den Ringkanal (Rückgas- und Spülgaskanal) mit dem Gasraum 22 verbindet.

Weiterhin ist ein Gasweg 33 vorgesehen, der den unmittelbar an den Gasraum 20 führenden Teil des Gasweges 30 bzw. 31 mit dem unmittelbar mit dem Ringkanal 4 in Verbindung stehenden Teil des Gasweges 32 verbindet und in dem eine Drossel 34 und in Serie mit dieser ein Rückschlagventil 35 vorgesehen sind, welches für einen Gasfluß aus dem Gasweg 30 bzw. 31 in den Gasweg 32 öffnet, und zwar insbesondere für ein Füllen mit verlangsamter Füllgeschwindigkeit am Anfang und gegebenenfalls auch am Ende der jeweiligen Füllphase, und welches für einen Gasfluß in umgekehrter Richtung sperrt.

Die mit mehreren Füllelementen 1 ausgestattete Füllmaschine ermöglicht ein Füllen von Flaschen 8 aus Glas mit einem kohlensäurehaltigen Füllgut, beispielsweise Bier unter Gegendruck mit den üblichen Verfahrensschritten, insbesondere mit einer einmaligen oder mehrmaligen Vorevakuierung des Innenraumes der in Dichtlage mit dem Füllelement 1 befindlichen Flasche 8 durch Öffnen des Steuerventils 28 über den Rückgaskanal 16' und mit einem jeweils anschließenden Spülen des Innenraumes der Flasche 8 z.B. durch zusätzliches Öffnen des Steuerventils 28 mit Spülgas aus dem Ringkanal 4, und zwar über den Sondenkanal 19', wobei das Spülgases aus dem Flascheninnenraum über den Rückgaskanal 16' in den Ringkanal 3 abgeführt wird. Dann erfolgen das Vorspannen des Innenraumes der Flasche 8 durch Öffnen des Steuerventils 27, das anschließende langsame Anfüllen der vorgespannten Flasche 8 durch Öffnen des Flüssigkeitsventils 14 bei geschlossenen Steuerventilen 27 - 29 und das schnelle Füllen durch Öffnen des Steuerventils 27, wobei dann nach Erreichen der Füllhöhe schließlich das Vorentlasten und Entlasten der gefüllten Flasche 8 bei geschlossenem Flüssigkeitsventil 14 erfolgen, und zwar durch entsprechende Ansteuerung des Steuerventils 29 und durch Absenken der Flasche 8 von dem Füllelement 1.

Die mit den Füllelementen 1 versehene Füllmaschine gestattet es auch, lediglich durch Auswahl eines anderen Programmablaufs an der elektronischen Steuereinrichtung der Füllmaschine eine füllhöhengesteuerte, sauerstoffarme Abfüllung von Getränken und insbesondere kohlensäurehaltigen Getränken in Kunststoff- bzw. PET-Flaschen mit einem geringen Verbrauch an Inert- bzw. CO₂-Gas vorzunehmen. Hierfür erfolgt der eigentlichen Vorspann- und Füllphase vorausgehend wiederum ein effektives Spülen des Innenraumes dieser Flaschen über den Kanal 19' der Sonde 19, und zwar aus dem Ringkanal 4 durch Öffnen der Steuerventile 28 und 29, so daß das Spülgas aus dem Ringkanal 4 über das geöffnete Steuerventil 29 in den Gasraum 22 und von dort über den Sondenkanal 19' der mit ihrem unteren Ende 19" relativ weit in den Innenraum der Flasche 8 hineinreichenden Sonde 19 in diese Flasche eingeblasen wird und dabei auch bis an den Boden der Flasche gelangt, wobei das Abführen des Spülgases über den Rückgaskanal 16' und das geöffnete Steuerventil 28 in den Ringkanal 3 erfolgt.

Die Parameter, und dabei insbesondere die Strömungsquerschnitte für das Zuführen des Spülgases in den Innenraum der Flasche 8 und für das Abführen des Spülgases aus dem Innenraum der Flasche 8 sind dabei auch unter Berücksichtigung der Drücke in den Ringkanälen 4 und 3 so gewählt, daß in der zu spülenden Flasche 8 ein Unterdruck gegenüber der Atmosphäre nicht entsteht, zumindest aber ein kritischer Unterdruck nicht auftritt, bei dem die aus PET hergestellte Flasche 8 implodieren könnte. Bevorzugt wird der Innenraum der Flasche 8 beim Spülen in etwa auf Atmosphärendruck gehalten.

Die Figur 4 zeigt in vereinfachter Darstellung und im Schnitt eine weitere mögliche Ausführungsform der als Spülrohr ausgebildeten füllhöhebestimmenden Sonde 19a. Diese ist wiederum im wesentlichen dreischichtig ausgebildet, d. h. sie besteht aus der äußeren, von einem dünnen Rohr aus elektrisch leitendem Material, beispielsweise aus Metall gebildeten Schicht 23a, aus der isolierenden Schicht 24a und der inneren, elektrisch leitenden Schicht 25a, die von einem rohrartigen Sondenkörper aus Metall gebildet ist, dessen Wandstärke wesentlich größer ist als die Wandstärke der Schichten 23a und 24a. Die Schicht 24a ist von einer Beschichtung aus dem elektrisch isolierenden Material gebildet, vorzugsweise von einer HALAR-Beschichtung. Das die äußere Schicht 23a bildende Rohr ist auf die Schicht 24a derart aufgepreßt oder aufgehämmert, daß sich ein dichter, insbesondere auch gasdichter Übergang zwischen den beiden Schichten 23a und 24a ergibt. Ansonsten entspricht die Sonde 19a in ihrer weiteren Ausbildung und Funktion der Sonde 19.

### Bezugszeichenliste

- 1: Füllelement
- 2: Rotor
- 3, 4: Ringkanal
- 5: Ringkessel
- 6: Ringkesselinnenraum
- 6': Flüssigkeitsraum
- 6": Gasraum
- 7: Flaschenträger
- 8: Flasche
- 8': Flaschenmündung
- 9: Ringdichtung
- 10: Füllelementgehäuse
- 11: Füllgutabgabeöffnung
- 12: Flüssigkeitskanal
- 13: Zuführung
- 14: Flüssigkeitsventil
- 15: Ventilkörper
- 16: Rückgasrohr
- 16': Rückgaskanal
- 17: Betätigungseinrichtung für Flüssigkeitsventil
- 18: Ventilsitz
- 19, 19a: Sonde für füllhöhengesteuertes Füllen
- 19': Sonden- oder Spülkanal
- 20: Gasraum
- 21: Öffnung
- 22: Gasraum
- 23 - 24: Schicht
- 23a - 24a: Schicht
- 25': Sondenabschnitt
- 26: Öffnung
- 27, 28, 29: Steuerventil
- 30, 31, 32, 33: Gasweg
- 34: Drossel
- 35: Rückschlagventil

- A: Verstellhub
- FA: Füllelementachse
- FH: Füllhöhe

## Patentansprüche

1. Füllrohrloses Füllelement für eine Füllmaschine zum sauerstoffarmen Abfüllen eines Getränks, insbesondere Bier, in Flaschen (8), mit einem ein steuerbares Flüssigkeitsventil (14) aufweisenden und in einer Füllgutabgabeöffnung (11) an einer Unterseite eines Füllelementgehäuses (10) endenden Flüssigkeitskanal (12), mit einem Rückgaskanal (16'), der im Bereich der Füllgutabgabeöffnung (11) offen ist und bei an das Füllelement (1) angesetzter Flasche (8) ebenso wie die Füllgutabgabeöffnung (11) in den Innenraum dieser Flasche mündet, mit einer die Füllhöhe bestimmenden Sonde (19, 19a) die über die Füllgutabgabeöffnung (11) über die Unterseite des Füllelementgehäuses (10) vorsteht und bei an das Füllelement angesetzter Flasche (8) in diese hineinreicht, mit gesteuerten Gaswegen (30, 31, 32), die zumindest teilweise Steuerventile (27, 28, 29) enthalten und über die der Rückgaskanal (16') gesteuert zumindest mit einem Vakuumkanal (3) verbindbar ist, wobei die die Füllhöhe bestimmende Sonde (19, 19a) als Spülrohr mit einem Spülrohr- oder Sondenkanal (19') ausgeführt ist, der an dem unteren, freien Sondenende (19") offen ist und über einen ein Steuerventil (29) aufweisenden Gasweg (32) mit einem Spülgaskanal (4) verbindbar ist, **dadurch gekennzeichnet, dass** die Sonde (19, 19a) wenigstens zwei elektrisch am Sondenkörper voneinander getrennte und in Sondenlängsrichtung gegeneinander versetzte Sondenkontakte (23, 25) aufweist, wobei die Sonde (19, 19a) von einem mehrlagigen oder mehrschichtigen rohrartigen Sondenkörper gebildet ist, der zumindest eine erste Schicht (23, 23a), die aus einem elektrisch leitenden Material, vorzugsweise aus einem Metall besteht und zumindest am unteren freien Ende der Sonde (19, 19a) frei liegt, eine an diese erste Schicht (23, 23a) zur Sondenachse hin anschließende zweite Schicht (24, 24a) aus einem elektrisch isolierenden Material sowie eine an diese zweite Schicht (24, 24a) in Richtung zur Sondenachse hin anschließende dritten Schicht (25, 25a) aus elektrisch leitendem Material aufweist, die (dritte Schicht) zumindest im Bereich des Sondenendes (19") frei liegt.

2. Füllelement nach Anspruch 1, **dadurch gekennzeichnet, dass** die dritte Schicht (25, 25a) das Sondenende (19") bildet und die zweite Schicht (24, 24a) in einem ersten Abstand von dem Sondenende (19") und die erste Schicht in einem zweiten Abstand von dem Sondenende (19") enden, und dass der zweite Abstand größer ist als der erste Abstand.

3. Füllelement nach einem der vorhergehenden Ansprüche, **dadurch gekennzeichnet, dass** der Sondenkanal (19') an dem der Sondenspitze entfernt liegenden Ende des Sondenkörpers axial verschlossen ist und über wenigstens eine radiale Öffnung (21) mit dem an den Spülgaskanal (4) führenden gesteuerten Gasweg (32) oder mit einem mit diesem Gasweg (32) verbundenen Gasraum (22) in Verbindung steht.

4. Füllelement nach Anspruch 3, **dadurch gekennzeichnet, dass** die Sonde (19, 19a) in Achsrichtung um einen vorgegebenen Verstellhub (A) axial verstellbar am Füllelementgehäuse (10) vorgesehen ist, und dass der erste Gasraum (22) in Achsrichtung der Sonde (19, 19a) eine Länge aufweist, die wenigstens gleich dem Verstellhub (A) ist.

5. Füllelement nach einem der vorhergehenden Ansprüche, **dadurch gekennzeichnet, dass** die Sonde (19, 19a) durch einen zweiten Gasraum (20) hindurchgeführt ist, in welchen der Rückgaskanal (16') mündet und der mit dem ersten, steuerbaren Gasweg (31) in Verbindung steht.

6. Füllelement nach einem der vorhergehenden Ansprüche, **dadurch gekennzeichnet, dass** die Sonde (19, 19a) mit Abstand oberhalb der Sondenende (19") sowie auch mit Abstand oberhalb des unteren Endes der äußeren Schicht (23, 23a) wenigstens eine weitere radiale Öffnung (26) aufweist.

7. Füllelement nach Anspruch 6, **dadurch gekennzeichnet, dass** die wenigstens eine weitere radiale Öffnung (26) einen Strömungsquerschnitt besitzt, der kleiner ist als der Strömungsquerschnitt des Sondenkanals (19').

8. Füllelement nach einem der vorhergehenden Ansprüche, **dadurch gekennzeichnet, dass** zusätzlich zu dem ersten und zweiten Gasweg (31, 32) ein dritter, ebenfalls durch wenigstens ein Steuerventil (27) steuerbarer Gasweg vorgesehen ist, über den der Rückgaskanal (16') gesteuert mit einem ein Vorspanngas enthaltenden Kanal oder Gasraum (6') verbindbar ist, und dass ein vierter Gasweg vorgesehen ist, der den Rückgaskanal (16') oder einen ständig mit diesem Rückgaskanal (16') in Verbindung stehenden Teil des ersten oder dritten Gasweges (31, 30) mit dem Spülgaskanal (4) oder einem mit diesem Spülgaskanal unmittelbar in Verbindung stehenden Teil des zweiten Gasweges (32) verbindet, und dass in dem vierten Gasweg eine einen reduzierten Strömungsquerschnitt bildende Drossel (34) sowie ein Rückschlagventil (35) vorgesehen sind, welches für eine Strömung aus dem zweiten Gasweg in den ersten oder dritten Gasweg sperrt und für eine Strömung in umgekehrter Richtung öffnet.

9. Füllelement nach einem der vorhergehenden Ansprüche, **dadurch gekennzeichnet, dass** die Steuerventile (27, 28, 29) pneumatisch betätigbare Ventile oder Pneumatikzylinder sind.

10. Füllelement nach einem der vorhergehenden Ansprüche, **dadurch gekennzeichnet, dass** die dritte Schicht (25a) von einem rohrartigen Sondenkörper aus elektrisch leitendem Material, vorzugsweise aus Metall, die zweite Schicht (24a) von einer Beschichtung des rohrförmigen Sondenkörpers an dessen Außenfläche mit einem elektrisch isolierenden Material, beispielsweise Kunststoff, und die erste Schicht (23a) von einem Rohr aus elektrisch leitendem Material, vorzugsweise Metall gebildet ist, welches vorzugsweise eine gegenüber dem Sondenkörper reduzierte Wandstärke aufweist und auf die Beschichtung aufgebracht und dort gasdicht befestigt ist.

11. Füllelement nach Anspruch 10, **dadurch gekennzeichnet, dass** das die erste Schicht (23a) bildende Rohr durch Verpressen oder Hämmern auf der die zweite Schicht (24a) bildenden Beschichtung befestigt ist.

12. Füllmaschine umlaufender Bauart zum sauerstoffarmen Abfüllen eines Getränks, insbesondere Bier, in Flaschen (8), mit mehreren an einem um eine vertikale Maschinenachse umlaufend antreibbaren Rotor (2) vorgesehenen Füllelementen (1), **dadurch gekennzeichnet, dass** die Füllelemente (1) zum wahlweise Abfüllen des Füllgutes in Flaschen aus Glas oder in Flaschen aus Kunststoff, beispielsweise PET-Flaschen entsprechend einem der vorhergehenden Ansprüche ausgebildet sind.

## Claims

1. Filling device without filling tube for a filling machine for the low-oxygen bottling of a beverage, more especially beer, in bottles (8), said filling device having a liquid duct (12), which includes a controllable liquid valve (14) and terminates in a liquid product discharge opening (11) on a bottom surface of a filling device housing (10), having a return gas duct (16'), which is open in the region of the liquid product discharge opening (11) and which, when the bottle (8) is placed onto the filling device (1), also terminates, just as the liquid product discharge opening (11), into the interior of this bottle, having a probe (19, 19a) which determines the level of the liquid product and protrudes over the liquid product discharge opening (11) over the bottom surface of the filling device housing (10) and, with the bottle (8) placed onto the filling device, extends into said bottle, having controlled gas paths (30, 31, 32), which, at least partially, contain control valves (27, 28, 29) and via which the return gas duct (16') is connectable in a controlled manner at least to one vacuum duct (3), wherein the probe (19, 19a) determining the filling level is in the form of a scavenging pipe with a scavenging duct or probe duct (19'), which is open at the lower, free probe end (19") and is connectable to a scavenging gas duct (4) via a gas path (32) which includes a control valve (29), **characterised in that** the probe (19, 19a) includes at least two probe contacts (23, 25), which are electrically separated from one another on the probe body and are displaced relatively one to another in the longitudinal direction of the probe, wherein the probe (19, 19a) is formed by a multi-layered or multi-coated, tubular probe body, which includes at least a first layer (23, 23a), which is produced from an electrically conductive material, preferably a metal, and is exposed at least at the lower free end of the probe (19, 19a), a second layer (24, 24a) which abuts this first layer (23, 23a) towards the axis of the probe and is produced from an electrically insulating material, and a third layer (25, 25a), which abuts this second layer (24, 24a) in the direction of the probe axis and is produced from an electrically insulating material, the said third layer being exposed at least in the region of the probe end (19").

2. Filling device according to claim 1, **characterised in that** the third layer (25, 25a) forms the probe end (19") and the second layer (24, 24a) terminates at a first spacing from the probe end (19") and the first layer terminates at a second spacing from the probe end (19"), and **in that** the second spadng is larger than the first spacing.

3. Filling device according to one of the preceding claims, **characterised in that** the probe duct (19') is closed axially at the end of the probe body remote from the probe tip and, via at least one radial opening (21), communicates with the controlled gas path (32) leading to the scavenging gas duct (4) or with a gas chamber (22) connected to this gas path (32).

4. Filling device according to claim 3, **characterised in that** the probe (19, 19a) is provided on the filling device housing (10) so as to be adjustable in the direction of the axis by a pre-determined adjusting travel (A), and **in that** the length of the first gas chamber (22) in the direction of the axis of the probe (19, 19a) is at least equal to the adjusting travel (A).

5. Filling device according to one of the preceding claims, **characterised in that** the probe (19, 19a) is guided through a second gas chamber (20), into which the return gas duct (16') terminates and which communicates with the first, controllable gas path (31).

6. Filling element according to one of the preceding claims, **characterised in that** the probe (19, 19a) includes at least one additional radial opening (26) at a spacing above the probe end (19") and also at a spacing above the lower end of the outer layer (23, 23a).

7. Filling device according to claim 6, **characterised in that** the at least one additional radial opening (26) includes a cross-sectional flow which is smaller than the cross-sectional flow of the probe duct (19').

8. Filling device according to one of the preceding claims, **characterised in that**, in addition to the first and second gas path (31, 32), there is provided a third gas path, which is also controllable by at least one control valve (27) and via which the return gas duct (16') is connectable in a controlled manner to a duct, containing an initially pressurising gas, or gas chamber (6'), and **in that** there is provided a fourth gas path, which connects the return gas duct (16') or a part of the first or third gas path (31, 30), which constantly communicates with this return gas duct (16'), to the scavenging gas duct (4) or to a part of the second gas path (32), which is directly connected to this scavenging gas duct, and **in that** there is provided in the fourth gas path a throttle (34), which forms a reduced cross-sectional flow, and a non return valve (35), which closes for a flow out of the second gas path into the first or third gas path and opens for a flow in the reverse direction.

9. Filling device according to one of the preceding claims, **characterised in that** the control valves (27, 28, 29) are pneumatically actuatable valves or pneumatic cylinders.

10. Filling device according to one of the preceding claims, **characterised in that** the third layer (25a) is formed by a tubular probe body produced from electrically conductive material, preferably metal, the second layer (24a) is formed by a coating of the tubular probe body on its outer surface with an electrically insulating material, for example plastics material, and the first layer (23a) is formed by a tube produced from electrically conducting material, preferably metal, which has preferably a wall thickness which is reduced relative to the probe body and is mounted on the coating and is secured there in a gas-tight manner.

11. Filling device according to claim 10, **characterised in that** the pipe forming the first layer (23a) is secured by compression or hammering on the coating forming the second layer (24a).

12. Filling machine of the rotational type for the low-oxygen bottling of a beverage, more especially beer, in bottles (8), said filling machine having a plurality of filling devices (1), which are provided on a rotor (2), which is drivable in a rotational manner about a vertical machine axis, **characterised in that** the filling devices (1) are configured according to one of the preceding claims for the selective bottling of the liquid product in bottles produced from glass or in bottles produced from plastics material, for example PET bottles.

## Revendications

1. Elément de remplissage sans tube de remplissage pour une machine de remplissage pour remplir, avec peu d'oxygène, des bouteilles (8) d'une boisson, en particulier de bière, comportant une soupape à liquide (14) commandable et comportant un canal pour liquide (12) se terminant dans une ouverture de distribution de produit de remplissage (11) sur une face inférieure d'un boîtier d'élément de remplissage (10), comportant un canal de gaz de retour (16') qui est ouvert dans la zone de l'ouverture de distribution de produit de remplissage (11) et qui débouche, comme l'ouverture de distribution de produit de remplissage (11), dans le volume intérieur de la bouteille vide, lorsque cette dernière est placée sur l'élément de remplissage (1), comportant une sonde (19, 19a) déterminant la hauteur de remplissage, qui dépasse de l'ouverture de distribution de produit de remplissage (11), sur la face inférieure du boîtier d'élément de remplissage (10) et qui s'étend à l'intérieur de la bouteille (8) lorsque cette dernière est placée contre l'élément de remplissage, comportant des voies de gaz (30, 31, 32) commandées qui contiennent au moins en partie des soupapes de commande (27, 28, 29) et par lesquelles le canal de gaz de retour (16') peut être relié, de manière commandée, à au moins à un canal à vide (3), la sonde (19, 19a) déterminant la hauteur de remplissage étant réalisée comme tube de lavage avec un canal de tube de lavage ou canal de sonde (19') qui est ouvert à l'extrémité libre inférieure (19") de la sonde et peut être relié à un canal de gaz de lavage (4), par une voie de gaz (32) comportant une soupape de commande (29), **caractérisé en ce que** la sonde (19, 19a) comporte au moins deux contacts de sonde (23, 25) séparés électriquement l'un de l'autre sur le corps de sonde et décalés l'un par rapport à l'autre dans la direction longitudinale de la sonde, la sonde (19, 19a) étant formée par un corps de sonde à plusieurs couches ou de type tube à plusieurs couches, qui comporte au moins une première couche (23, 23a), qui est constituée d'un matériau électriquement conducteur, de préférence d'un métal, et est dégagée au moins à l'extrémité libre inférieure de la sonde (19, 19a), une deuxième couche (24, 24a), en un matériau électriquement isolant, se raccordant à cette première couche (23, 23a) vers l'axe de la sonde ainsi qu'une troisième couche (25, 25a), en un matériau électriquement conducteur, se raccordant à cette deuxième couche (24, 24a) en direction de l'axe de la sonde, qui (troisième couche) est dégagée au moins dans la zone de l'extrémité (19") de la sonde.

2. Elément de remplissage selon la revendication 1; **caractérisé en ce que** la troisième couche (25, 25a) forme l'extrémité de sonde (19") et la deuxième couche (24, 24a) se termine à une première distance de l'extrémité de sonde (19") et la première couche se termine à une deuxième distance de l'extrémité de sonde (19"), et **en ce que** la deuxième distance est supérieure à la première distance.

3. Elément de remplissage selon l'une des revendications précédentes, **caractérisé en ce que** le canal de sonde (19') est fermé axialement à l'extrémité du corps de sonde, éloignée de la pointe de la sonde, et est en liaison, par au moins une ouverture radiale (21), avec la voie de gaz (32) commandée menant au canal de gaz de lavage (4), ou avec un compartiment à gaz (22) relié à cette voie de gaz (32).

4. Elément de remplissage selon la revendication 3, **caractérisé en ce que** la sonde (19, 19a) est prévue axialement déplaçable sur le boîtier d'élément de remplissage (10), d'une course de réglage (A) prédéfinie, dans la direction axiale, et **en ce que** le premier compartiment de gaz (22) présente, dans la direction axiale de la sonde (19, 19a), une longueur qui est au moins égale à la course de réglage (A).

5. Elément de remplissage selon l'une des revendications précédentes, **caractérisé en ce que** la sonde (19, 19a) est guidée à travers un deuxième compartiment de gaz (20) dans lequel débouche le canal de gaz de retour (16') et qui est en liaison avec la première voie de gaz (31) commandable.

6. Elément de remplissage selon l'une des revendications précédentes, **caractérisé en ce que** la sonde (19, 19a) présente au moins une autre ouverture radiale (26) à distance au-dessus de l'extrémité de sonde (19") ainsi qu'à distance au-dessus de l'extrémité inférieure de la couche extérieure (23, 23a).

7. Elément de remplissage selon la revendication 6, **caractérisé en ce que** la au moins une autre ouverture radiale (26) présente une section d'écoulement qui est inférieure à la section d'écoulement du canal de sonde (19').

8. Elément de remplissage selon l'une des revendications précédentes, **caractérisé en ce qu'**en plus de la première et de la deuxième voie de gaz (31, 32) il est prévu une troisième voie de gaz, pouvant être commandée également par au moins une soupape de commande (27), par laquelle le canal de gaz de retour (16') peut être relié, de façon commandée, à un canal ou compartiment de gaz (6') contenant un gaz de précontrainte, et **en ce qu'**il est prévu une quatrième voie de gaz qui relie le canal de gaz de retour (16') ou une partie, en liaison constante avec ce canal de gaz de retour (16'), de la première ou de la troisième voie de gaz (31, 30), au canal de gaz de lavage (4) ou à une partie, directement en liaison avec ce canal de gaz de lavage, de la deuxième voie de gaz (32), et **en ce que** dans la quatrième voie de gaz sont prévus un organe d'étranglement (34) formant une section réduite ainsi qu'un clapet de non-retour (35) qui bloque un écoulement depuis la deuxième voie de gaz dans la première ou la troisième voie de gaz et l'ouvre pour un écoulement dans le sens inverse.

9. Elément de remplissage selon l'une des revendications précédentes, **caractérisé en ce que** les soupapes de commande (27, 28, 29) sont des soupapes à actionnement pneumatique ou des vérins pneumatiques.

10. Elément de remplissage selon l'une des revendications précédentes, **caractérisé en ce que** la troisième couche (25a) est formée par un corps de sonde de type tube en matériau électriquement conducteur, de préférence en métal, la deuxième couche (24a) par un revêtement du corps de sonde de forme tubulaire, sur sa surface extérieure, avec un matériau électriquement isolant, par exemple une matière plastique, et la première couche (23a) est formée par un tube en matériau électriquement conducteur, de préférence en métal, qui présente de préférence une épaisseur de paroi réduite par rapport au corps de sonde, et qui est placé sur le revêtement et y est fixé de manière étanche aux gaz.

11. Elément de remplissage selon la revendication 10, **caractérisé en ce que** le tube formant la première couche (23a) est fixé, par sertissage ou martelage, sur le revêtement formant la deuxième couche (24a).

12. Machine de remplissage de type de construction courant pour remplir avec peu d'oxygène des bouteilles (8) d'une boisson, en particulier de bière, comportant plusieurs éléments de remplissage (1) prévus sur un rotor (2) pouvant être entraîné autour d'un axe de machine vertical, **caractérisée en ce que** les éléments de remplissage (1) sont réalisés pour remplir au choix des bouteilles en verre ou des bouteilles en matière plastique, par exemple des bouteilles en PET, avec le produit de remplissage, conformément à l'une des revendications précédentes.
